# EUROPÄISCHE PATENTSCHRIFT

(11) **EP 1 939 515 B1**
(45) Veröffentlichungstag und Bekanntmachung des Hinweises auf die Patenterteilung: **03.07.2013**
(21) Anmeldenummer: 07122106.3
(22) Anmeldetag: 03.12.2007
(51) Int. Cl.: F16L 55/11, F16J 13/00, F02M 51/00, F02M 55/00

(54) **Hochdruckabdichtung**
High pressure seal
Joint haute tension

(30) Priorität: 29.12.2006 DE 102006062006
(43) Veröffentlichungstag der Anmeldung: 02.07.2008
(73) Patentinhaber: ROBERT BOSCH GMBH, 70442 Stuttgart (DE)
(72) Erfinder: Nagel, Jens-Peter, 70839 Gerlingen (DE)

(56) Entgegenhaltungen:
- WO-A-03/026033
- DE-A1- 10 220 620
- DE-A1-102004 032 572
- US-A- 3 193 895

## Beschreibung

### Stand der Technik

Die Erfindung betrifft eine Hochdruckabdichtung, insbesondere eine Hochdruckabdichtung für ein Brennstoffeinspritzventil und ein Brennstoffeinspritzventil mit solch einer Hochdruckabdichtung. Speziell betrifft die Erfindung das Gebiet der Injektoren für Brennstoffeinspritzanlagen von luftverdichtenden, selbstzündenden Brennkraftmaschinen.

Aus der WO 03/026033 A1 ist eine Vorrichtung mit einem piezoelektrischen Aktor für ein Brennstoffeinspritzventil bekannt. Der piezoelektrische Aktor weist zwei Stirnflächen sowie zwei elektrisch leitfähige Kontaktbahnen auf, deren jede den Aktor ausgehend von einer Stirnfläche durchquert. Der Aktor ist zwischen zwei metallischen Platten, deren jede an einer Stirnfläche angeordnet ist, eingespannt. Ferner ist zwischen jeder Stirnfläche und der dort angeordneten Platte eine elektrisch isolierende Isolierschicht angeordnet. Durch eine der metallischen Platten sind die elektrisch leitfähigen Kontaktbahnen geführt.

Die aus der WO 03/026033 A1 bekannte Vorrichtung hat den Nachteil, dass die Abdichtung gegenüber unter hohem Druck stehenden Brennstoff begrenzt ist. Sofern die Vorrichtung in einen Aktorraum eingesetzt ist, in dem unter hoher Druck stehender Brennstoff vorgesehen ist, besteht das Problem, dass gegenüber einer drucklosen Außenseite, zu der die elektrisch leitenden Kontaktbahnen geführt sind, eine hohe Druckdifferenz auftritt, die schwer abzudichten ist.

Zur Abdichtung ist es beispielsweise denkbar, dass Bohrungen, durch die die elektrisch leitenden Kontaktbahnen geführt sind, mit einer als Isolator funktionierenden Glaseinschmelzung aufgefüllt werden. Beispielsweise können ein Metallkörper, der die Bohrungen aufweist, und die im Bereich der Bohrung von Glashülsen umgebenen elektrisch leitfähigen Kontaktbahnen zusammen bis auf den Schmelzpunkt des Glases erhitzt werden, wobei nach einem nachfolgenden Abschrecken die Abdichtung gebildet ist, die auf Grund der Verspannung resultiert, die durch die unterschiedlichen Temperaturausdehnungskoeffizienten der Materialien bedingt ist. Dabei ist es denkbar, dass die gesamte Einheit im Anschluss mit einer Nickel-Gold-Beschichtung versehen wird und in einer konischen Bohrung von der Hochdruckseite verpresst wird. Dieses System hat allerdings den Nachteil, dass die Handhabung aufwändig ist, da eine Vielzahl von unterschiedlichen Herstellungsschritten, zusätzliche aufwändige Kontaktierungen sowie gegebenenfalls ein zusätzlicher Isolierprozess zur Verhinderung eines elektrischen Kurzschlusses oder eines spannungsbedingten Überschlags erforderlich ist. Außerdem kann es auf Grund von Vibrationen, Druckschwankungen oder aus anderen Gründen zur Beschädigung der Abdichtung, insbesondere im Bereich der Glaseinschmelzung, kommen.

Aus der DE 102 20 620 A1 ist darüber hinaus eine Verschlussvorrichtung zum dichten Verschließen von Bohrungen bekannt, bei der eine Hülse an ihrer Außenseite einen verzahnten Bereich aufweist und die Hülse in eine Bohrung eingesetzt ist. Zur Arretierung wird ein Verpresselement in die Hülse eingeführt, so dass ein Formschluss der Hülse mit der Innenseite der Bohrung erfolgt.

### Offenbarung der Erfindung

Die erfindungsgemäße Hochdruckabdichtung mit den Merkmalen des Anspruchs 1 und das erfindungsgemäße Brennstoffeinspritzventil mit den Merkmalen des Anspruchs 13 haben demgegenüber den Vorteil, dass eine zuverlässige Hochdruckabdichtung geschaffen ist, die eine hohe mechanische Stabilität aufweist und auch für hohe Drucke geeignet ist.

Durch die in den Unteransprüchen aufgeführten Maßnahmen sind vorteilhafte Weiterbildungen der im Anspruch 1 angegebenen Hochdruckabdichtungen und des im Anspruch 13 angegebenen Brennstoffeinspritzventils möglich.

Vorteilhaft ist eine Anordnung der Hochdruckabdichtung, bei der das unter hohem Druck stehende Medium auf der zweiten Seite vorgesehen ist, so dass die Kraft, mit der der Bund gegen den Körper gepresst ist, mit dem Druck des Mediums ansteigt. Somit ergibt sich eine selbstverstärkende Dichtwirkung, so dass eine zuverlässige Abdichtung gewährleistet ist. Eine zusätzliche Dichtwirkung kann außerdem durch den Formschluss zwischen dem schrägverzahnten Profil der Hülse und dem Körper im Bereich der Bohrung ausgebildet sein, indem das schrägverzahnte Profil zusätzlich eine umfängliche Abdichtung gewährleistet.

In vorteilhafter Weise ist das Verpressungselement als kugelförmiges Verpressungselement ausgebildet. Dadurch kann das Verpressungselement einfach hergestellt und zudem einfach in die Sackbohrung des Dichtbolzens eingepresst werden.

Vorteilhaft ist es auch, dass das Verpressungselement einen tonnenförmigen Verpressungskörper aufweist, der in die Sackbohrung eingepresst ist. Ferner ist es vorteilhaft, dass das Verpressungselement ein Kontaktelement aufweist, das beispielsweise als stabförmiger Kontaktstecker ausgestaltet ist. Die tonnenförmige Ausgestaltung des Verpressungskörpers gewährleistet dabei die Positionierung des Kontaktelements bezüglich der Sackbohrung, um die Kontaktierung des Kontaktelements zu ermöglichen und beispielsweise Kurzschlüsse zu verhindern. Dabei ergeben sich vielfältige Möglichkeiten zur Kontaktierung des Kontaktelements.

In vorteilhafter Weise ist ein elektrisch isolierendes Isoliermittel vorgesehen, das den Dichtbolzen gegenüber dem Körper elektrisch isoliert. Dadurch ist eine Ausgestaltung des Dichtbolzens und des Körpers und gegebenenfalls weiterer Elemente aus metallischen und somit elektrisch leitenden Werkstoffen möglich. Dies ermöglicht zum einen eine Abdichtung gegenüber hohen Drucken mit relativ kostengünstigen Werkstoffen und zum anderen eine hohe Medienbeständigkeit, insbesondere gegenüber Brennstoff. Dabei ist es vorteilhaft, dass das Isoliermittel aus einer elektrisch isolierenden Beschichtung gebildet ist. Vorzugsweise ist die elektrisch isolierende Beschichtung auf den Dichtbolzen aufgebracht, was relativ kostengünstig erfolgen kann. Die elektrisch isolierende Beschichtung kann beispielsweise aus Teflon gebildet sein.

Vorteilhaft ist es, dass die elektrisch isolierende Beschichtung in einem Dichtbereich eine Schichtdicke aufweist, die nicht größer ist als eine Extrusionsgrenzdicke. Gerade im Dichtbereich treten relativ große Kräfte auf, wodurch eine Extrusion auftreten kann. Um diese Extrusion des Isoliermaterials an der Dichtfläche durch den anliegenden Druck zu verhindern, ist die maximale Schichtdicke, das heißt die Extrusionsgrenzdicke, vorzugsweise über das Verhältnis der Schichtdicke zum Bolzendurchmesser definiert. Bei einer Werkstoffpaarung von Stahl und Teflon ergibt sich für das Verhältnis der Extrusionsgrenzdicke zum Bolzendurchmesser ein Wert von beispielsweise 1/150 mit dem Reibkoeffizienten der Paarung Teflon zu Stahl von µ₀=0,08.

Vorteilhaft ist es, dass der Bund des Dichtbolzens eine Beißkante aufweist, an der Dichtbolzen gegen den Körper gepresst ist. Die Pressung kann dabei auch mittelbar, insbesondere über die Isolierschicht, erfolgen. Dies hat den Vorteil, dass eine definierte Abdichtung gebildet ist, die eine hohe Druckbeständigkeit aufweist, wobei durch die Beaufschlagung des Bundes des Dichtbolzens mit dem unter hohen Druck stehenden Brennstoff eine selbstverstärkende Abdichtung erzielt ist.

Vorteilhaft ist es auch, dass der Dichtbolzen ein Kontaktelement aufweist, das durch eine Sackbohrung gebildet ist. Dadurch ist eine einfache Kontaktierung der Hochdruckabdichtung auf der Seite des Dichtbolzens möglich. Auch andere Ausgestaltungen des Kontaktelements sind vorteilhaft, beispielsweise die Ausgestaltung als stabförmiger Kontaktstecker, der auf der Seite des Bundes des Dichtbolzens vorgesehen ist.

Vorteilhaft ist es, dass die in dem Körper vorgesehene Bohrung als Stufenbohrung ausgestaltet ist, wobei die Hülse zumindest im Wesentlichen bis zu einer Stufe der Stufenbohrung in die Stufenbohrung eingesetzt ist, so dass die Montage der Hochdruckabdichtung vereinfacht und eine zuverlässige Dichtwirkung im montierten Zustand gewährleistet ist.

### Kurze Beschreibung der Zeichnungen

Bevorzugte Ausführungsbeispiele der Erfindung sind in der nachfolgenden Beschreibung anhand der beigefügten Zeichnungen, in denen sich entsprechende Elemente mit übereinstimmenden Bezugszeichen versehen sind, näher erläutert.

Es zeigt:
Fig. 1 eine Hochdruckabdichtung in einer schematischen Schnittdarstellung entsprechend einem ersten Ausführungsbeispiel der Erfindung vor einer Montage;
Fig. 2 die in Fig. 1 dargestellte Hochdruckabdichtung im teilmontierten Zustand;
Fig. 3 die in Fig. 1 dargestellte Hochdruckabdichtung im montierten Zustand;
Fig. 4 den in Fig. 3 mit IV bezeichneten Ausschnitt der Hochdruckabdichtung des ersten Ausführungsbeispiels;
Fig. 5 eine Hochdruckabdichtung in einer schematischen Schnittdarstellung entsprechend einem zweiten Ausführungsbeispiel und
Fig. 6 ein Brennstoffeinspritzventil mit einer Hochdruckabdichtung entsprechend einem dritten Ausführungsbeispiel der Erfindung in einer schematischen Schnittdarstellung.

### Ausführungsformen der Erfindung

Fig. 1 zeigt eine Hochdruckabdichtung 1 entsprechend einem ersten Ausführungsbeispiel der Erfindung vor einer Montage. Die Hochdruckabdichtung 1 eignet sich besonders für ein Brennstoffeinspritzventil 2, wie es auch in Fig. 6 schematisch dargestellt ist. Die Hochdruckabdichtung dient speziell zur Abdichtung eines unter hohem Druck stehenden Brennstoffs gegenüber Atmosphärendruck, wobei die Hochdruckabdichtung 1 die Durchleitung von elektrischen Signalen oder von elektrischer Energie ermöglicht. Die Hochdruckabdichtung 1 kann zur Abdichtung von sehr hohen Drucken, beispielsweise von etwa 200 MPa (2000 Bar), dienen. Ein bevorzugter Einsatz des Brennstoffeinspritzventils 2 besteht für eine Brennstoffeinspritzanlage mit einem Common-Rail, das Dieselbrennstoff unter hohem Druck zu mehreren Brennstoffeinspritzventilen 2 führt. Die erfindungsgemäße Hochdruckabdichtung 1 und das erfindungsgemäße Brennstoffeinspritzventil 2 eignen sich jedoch auch für andere Anwendungsfälle.

Die Hochdruckabdichtung 1 dient zur Abdichtung einer in einem Körper 3 vorgesehenen Bohrung 4, die als Stufenbohrung 4 ausgestaltet ist und zumindest eine Stufe 5 aufweist. Der Körper 3 weist eine erste Seite 6 und eine der ersten Seite 6 gegenüberliegende zweite Seite 7 auf. Im Betrieb liegt an der zweiten Seite 7 ein hoher Druck gegenüber der ersten Seite 6 an. Beispielsweise kann sich auf der zweiten Seite 7 unter hohem Druck stehender Brennstoff befinden, während auf der ersten Seite 6 Atmosphärendruck herrscht. Die Hochdruckabdichtung 1 ist so montiert, dass eine Abdichtung des an der zweiten Seite 7 wirkenden Druckes gegenüber dem relativ niedrigen Druck an der ersten Seite 6 gewährleistet ist. Die Bohrung 4 weist von der ersten Seite 6 her bis zur Stufe 5 einen Durchmesser a auf, wobei ein angeschrägter Abschnitt 8 vorgesehen sein kann. In den Teil der Bohrung 4 mit dem Durchmesser a wird eine Hülse 9 von der ersten Seite 6 eingebracht, wie es durch die Pfeile 10 veranschaulicht ist. Ferner weist die Hochdruckabdichtung 1 einen Dichtbolzen 11 und ein Verpressungselement 12 auf. Die Hülse 9 wird so in die Bohrung 4 eingebracht, dass die Hülse 9 sich an der Stufe 5 abstützt. Die Hülse 9 weist an einer Außenseite 13 ein schrägverzahntes Profil 14 auf, das etwas gegen die durch die Pfeile 10 dargestellte Einbringrichtung geneigt ist.

Fig. 2 zeigt die Hochdruckabdichtung 1 im teilmontierten Zustand, wobei die Hülse 9 in die Bohrung 4 eingesetzt ist. Ein Außendurchmesser der Außenseite 13 der Hülse 9 entspricht dabei im Wesentlichen dem Durchmesser a der Bohrung 4 bis zur Stufe 5. Die Hülse 9 weist außerdem eine Bohrung 15 auf, die einen Durchmesser b hat. Die Bohrung 15 kann bereits vor dem Einbringen der Hülse 9 ausgebildet sein. Allerdings kann die Bohrung 15 auch erst nach dem Einbringen der Hülse 9 in die Bohrung 4 gebohrt werden, um eine Ausrichtung der Bohrung 15 in Richtung einer Achse 16 der Hochdruckabdichtung 1 mit relativ hoher Genauigkeit zu erzielen.

In dem in der Fig. 2 dargestellten teilmontierten Zustand wird von der zweiten Seite 7 der Dichtbolzen 11 in die Bohrung 4 und die Hülse 9 eingebracht. Ein Außendurchmesser einer Außenseite 17 des Dichtbolzens 11 ist dabei im Wesentlichen gleich dem Durchmesser b der Bohrung 15 der Hülse 9. Der Dichtbolzen 11 wird dabei so weit in die Hülse 9 eingebracht, bis ein Bund 18 des Dichtbolzens 11 an der zweiten Seite 7 des Körpers 3 anliegt.

Der Dichtbolzen 11 weist eine Sackbohrung 19 auf, die im Wesentlichen einen Innendurchmesser d hat. Der Innendurchmesser d der Sackbohrung 19 ist dabei etwas kleiner als ein Außendurchmesser c des Verpressungselements 12, das als kugelförmiges Verpressungselement 12 ausgestaltet ist. Das Verpressungselement 12 wird nach der Montage des Dichtbolzens 11 in die Sackbohrung 19 eingebracht. Dadurch wird der Dichtbolzen 11 im Bereich der Sackbohrung 19 aufgedehnt, so dass sich der Durchmesser der Außenseite 17 vergrößert. Somit wird auch die Hülse 9 aufgedehnt, so dass das schrägverzahnte Profil 14 zumindest etwas in den Körper 3 eindringt und eine formschlüssige Verbindung zwischen der Hülse 9 und dem Körper 3 geschaffen ist.

Fig. 3 zeigt die Hochdruckabdichtung 1 im montierten Zustand, in dem das Verpressungselement 12 in die Sackbohrung 19 des Dichtbolzens 11 eingebracht ist. Auf Grund des Übermaßes des kugelförmigen Verpressungselements 12 zum Innendurchmesser d der Sackbohrung 19 ist der Dichtbolzen 11 im Bereich der Sackbohrung 19 und somit auch die Hülse 9 im Bereich der Schrägverzahnung 14 verformt, insbesondere erweitert. Diese Verformungen erzeugen einen Formschluss beziehungsweise ein Verpressen mit dem Körper 3. Gleichzeitig bewirkt die Verformung durch das Eingreifen des schrägverzahnten Profils 14 in den Körper 3 eine Zugspannung in einem unteren Bereich 20 des Dichtbolzens 11, so dass der Bund 18 gegen den Körper 3 gepresst ist. Ferner wirkt sich der Druck des Brennstoffes auf der zweiten Seite 7 des Körpers 3, der durch die Pfeile 21 veranschaulicht ist, in einer Normalkraft F_{N} auf den Bund 18 des Dichtbolzens 11 in Richtung der Achse 16 aus. Diese Normalkraft F_{N} bewirkt eine zusätzliche Verstärkung der Dichtwirkung, wie es anhand der Fig. 4 im Detail weiter erläutert ist. Da die Normalkraft F_{N} druckabhängig ist, ergibt sich somit eine selbstverstärkende Dichtwirkung der Hochdruckabdichtung 1.

Der Dichtbolzen 11 ist außerdem teilweise mit einer elektrisch isolierenden Beschichtung 25 beschichtet, die ein elektrisch isolierendes Isoliermittel, das ist ein elektrisch isolierendes Material oder ein elektrisch isolierender Stoff, zwischen dem Dichtbolzen 11 und dem Körper 3 darstellt. Die elektrisch isolierende Beschichtung 25 verhindert einen elektrischen Kurzschluss zwischen dem Dichtbolzen 11 und dem Körper 4. Somit kann sowohl von der ersten Seite 6 als auch von der zweiten Seite 7 eine elektrische Kontaktierung mit dem Dichtbolzen 11 erfolgen, um beispielsweise eine elektrische Energie von der ersten Seite 6 zu der zweiten Seite 7 zu führen, ohne dass es zu einem Kurzschluss mit dem Körper 3 kommt. Die Verbindung eines elektrischen Verbrauchers kann dann einerseits über die Hochdruckabdichtung 1 und andererseits über den Körper 3 erfolgen. Es können allerdings auch mehrere Hochdruckabdichtungen 1 vorgesehen sein, wobei über eine Hochdruckabdichtung eine Verbindung mit einem elektrischen Pluspol und über eine andere Hochdruckabdichtung eine Verbindung mit einem elektrischen Minuspol erfolgt.

Fig. 4 zeigt den in Fig. 3 mit IV bezeichneten Ausschnitt der Hochdruckabdichtung 1 des ersten Ausführungsbeispiels. Der Dichtbolzen 11 weist im Bereich einer Kante 26 des Körpers 3, die durch die Bohrung 4 in dem Körper 3 zur zweiten Seite 7 hin gebildet ist, einen Einstich 27 auf, so dass der Dichtbolzen 11 im Bereich der Kante 26 beabstandet zu dem Körper 3 ist. Ferner weist der Bund 18 des Dichtbolzens 11 zur zweiten Seite 7 des Körpers 3 hin einen negativen Winkel bezüglich seiner radialen Erstreckung auf, so dass der Bund 18 an einer Dichtkante 30 des Bundes 18 an der zweiten Seite 7 des Körpers 3 anliegt. Auf Grund der Beschichtung 25 ist diese Anlage dabei mittelbar, so dass die Dichtfläche 31 an der Dichtkante 30 zwischen der Beschichtung 25 und dem Körper 3 gebildet ist. Die Dichtfläche 31 dient dabei zum Abdichten gegenüber dem Brennstoffdruck, der eine Kraft F_{D} im Bereich der Dichtkante 30 erzeugt. Die Schichtdicke h der Beschichtung 25 ist dabei kleiner oder gleich einer Extrusionsgrenzdicke, um eine Extrusion der Beschichtung 25 an der Dichtfläche 31 durch den anliegenden Druck zu verhindern. Die Bestimmung der Schichtdicke h als Extrusionsgrenzdicke ist im Folgenden anhand eines Beispiels dargestellt.

Die wirksame Druckfläche A_{B} des Dichtbolzens 11 ergibt sich aus dem in Fig. 3 dargestellten Außendurchmesser e des Bundes 18 des Dichtbolzens 11 und der Ludolphschen Zahl π zu: ${A}_{B} = π * {e}^{2} / 4.$

Mit dem Druck p des auf der zweiten Seite 7 des Körpers 3 vorgesehenen Mediums ergibt sich für die Normalkraft F_{N} auf den Dichtbolzen 11: ${F}_{N} = p * {A}_{B} ,$
wobei der Druck p beispielsweise 200 MPa betragen kann. Aus den Formeln (1) und (2) ergibt sich für die Normalkraft F_{N} auf den Dichtbolzen 11: ${F}_{N} = p * π * {e}^{2} / 4.$

Die Mantelfläche A_{D} der Dichtung ergibt sich aus dem Außendurchmesser e des Bundes 18 des Dichtbolzens 11 und der Schichtdicke h: ${A}_{D} = π * e * h .$

Die Druckkraft F_{D} auf die durch die Dichtfläche 31 gegebene Dichtung ergibt sich aus dem Druck p des Mediums und der Mantelfläche A_{D} der Dichtung: ${F}_{D} = p * {A}_{D} .$

Aus den Formeln (4) und (5) ergibt sich somit die Druckkraft F_{D}
auf die Dichtung zu: ${F}_{D} = p * π * e * h .$

Die Kraft F_{R} zur Überwindung der Haftreibung der Materialpaarung aus dem Material des Körpers 3 und dem Material der Beschichtung 25 ergibt sich aus dem diesbezüglichen Reibkoeffizienten µ₀ und der Normalkraft F_{N} auf den Dichtbolzen 11: ${F}_{R} = {μ}_{0} * {F}_{N} = {μ}_{0} * p * π * {e}^{2} / 4 ,$
wobei in Formel (7) die Normalkraft F_{N} entsprechend der Formel (3) verwendet worden ist.

Um die Zuverlässigkeit der Abdichtung zu erhöhen, ist vorzugsweise eine x-fache Sicherheit für die Reibungskraft F_{R} berücksichtigt. Beispielsweise kann x gleich 3 gewählt sein. Es ergibt sich dann: ${F}_{x} = 3 * {F}_{D} = 3 * p * π * e * h$
wobei das Dreifache der Druckkraft F_{D} für die Reibungskraft Fₓ mit 3-facher Sicherheit gewählt ist. Durch Gleichsetzen der Reibungskraft F_{R} entsprechend der Formel (7) und der Reibungskraft mit 3-facher Sicherheit Fₓ entsprechend der Formel (8), das heißt: ${F}_{R} = {F}_{X} ,$
ergibt sich nach einigen Vereinfachungen: $h / e = {μ}_{0} / \left(3*4\right) .$

Dabei berücksichtigt der Faktor 3 die 3-fache Sicherheit. Anstelle des Faktors 3 kann auch ein anderer Faktor gewählt werden, um allgemein eine Reibungskraft Fₓ mit x-facher Sicherheit vorzugeben. Für den Reibkoeffizienten der Paarung Teflon und Stahl von ${μ}_{0} = 0 , 08$
ergibt sich für das Verhältnis der Extrusionsgrenzdicke, das heißt der maximal wählbaren Schichtdicke h und dem Außendurchmesser e des Dichtbolzens 11: $h / e = {μ}_{0} / 12 = 0 , 08 / 12 = 1 / 150.$

Es ist anzumerken, dass die durch die Formel (10), insbesondere die Formel (12), gegebene Extrusionsgrenzdicke als Maximalwert zu verstehen ist, der zumindest im Bereich der Dichtkante 30 eingehalten ist, um eine Extrusion der Beschichtung 25 im Bereich der Dichtkante 30 zu verhindern. Die übrige Beschichtung 25, das heißt die Beschichtung 25 außerhalb der Dichtkante 30, kann auch eine andere Schichtdicke aufweisen. Ferner kann die Schichtdicke h auch kleiner als die Extrusionsgrenzdicke, die durch die Formel (10) ermittelt ist, gewählt sein. Außerdem kann die Schichtdicke h durch die Wahl des Sicherheitsfaktors x, der oben gleich 3 gewählt ist, und den Reibkoeffizienten µ₀ innerhalb gewisser Grenzen beeinflusst werden.

Fig. 5 zeigt die in Fig. 3 dargestellte Hochdruckabdichtung 1 entsprechend einem zweiten Ausführungsbeispiel der Erfindung. Der mit IV bezeichnete Ausschnitt ist dabei entsprechend dem anhand der Fig. 4 beschriebenen Ausschnitt ausgestaltet. In diesem Ausführungsbeispiel weist der Dichtbolzen 11 ein Kontaktelement 35, das heißt eine Kontaktstelle auf, die durch eine Sackbohrung gebildet ist. In das Kontaktelement 35 kann somit ein Stecker oder dergleichen zum Kontaktieren der Hochdruckabdichtung 1 auf der zweiten Seite eingesetzt werden.

Ferner kann in einem verbleibenden Teil 36 der Sackbohrung 19, durch den das Verpressungselement 12 in die Sackbohrung 19 gepresst worden ist, ein Stecker oder dergleichen eingesetzt werden, um eine Kontaktierung der Hochdruckabdichtung 1 von der ersten Seite 6 zu ermöglichen.

Die Kontaktierung auf der ersten Seite 6 und/oder der zweiten Seite 7 des Körpers 3 kann auch auf andere Weise, beispielsweise durch Löten, erfolgen.

Fig. 6 zeigt ein vereinfacht dargestelltes Brennstoffeinspritzventil 2 mit einer Hochdruckabdichtung 1 entsprechend einem dritten Ausführungsbeispiel der Erfindung. Der mit IV bezeichnete Ausschnitt ist dabei entsprechend dem in Fig. 4 bezeichneten Ausschnitt ausgestaltet. In diesem Ausführungsbeispiel ist der Körper 3 in ein Ventilgehäuse 37 des Brennstoffeinspritzventils 2 eingesetzt. Der Körper 3 kann aber auch Teil des Ventilgehäuses 37 sein oder einstückig mit dem Ventilgehäuse 37 ausgebildet sein. Das Brennstoffeinspritzventil 2 weist eine vereinfacht dargestellte Betätigungseinrichtung 38 auf, der ein unter hohem Druck stehender Brennstoff über eine Leitung 39 zugeführt wird. Im Betrieb des Brennstoffeinspritzventils 1 kann sich in einem Ventilraum 40 ebenfalls unter hohem Druck stehender Brennstoff befinden. Die Betätigungseinrichtung 38 ist einerseits mit dem Kontaktelement 35 der Hochdruckabdichtung 1 und andererseits mit dem Körper 3 elektrisch kontaktiert. Ferner ist ein Steuergerät 44 vorgesehen, das einerseits mit dem Verpressungselement 12 und andererseits mit dem Körper 3 elektrisch kontaktiert ist. Dadurch ist die Durchleitung von elektrischer Energie durch das Ventilgehäuse 37 in das Innere des Ventilgehäuses 37 zu der Betätigungseinrichtung 38 möglich, um das Brennstoffeinspritzventil 2 zu betätigen, wobei Brennstoff über eine Düsenöffnung 41 abspritzbar ist. In diesem Ausführungsbeispiel weist das Verpressungselement 12 einen tonnenförmigen Verpressungskörper 42 und ein Kontaktelement 43 auf. Der tonnenförmige Verpressungskörper 42 ist dabei in die Sackbohrung 19 eingepresst, um eine Pressverbindung zwischen der Hülse 9 im Bereich des schrägverzahnten Profils 14 und dem Körper 13 auszubilden. Das Kontaktelement 43 des Verpressungselements 12 ist als stabförmiger Kontaktstecker ausgestaltet, um die Kontaktierung mittels einer Buchse mit dem Steuergerät 44 zu ermöglichen. Ferner weist auch der Dichtbolzen 11 ein als Kontaktstecker ausgestaltetes Kontaktelement 35 auf, um die Verbindung mit der Betätigungseinrichtung 38 mittels einer Buchse zu ermöglichen. Die tonnenförmige Ausgestaltung des Verpressungskörpers 42 und die Anordnung des Dichtbolzens 11 in der Bohrung 15 (Fig. 2) ermöglichen dabei eine Ausrichtung des Kontaktelements 43 des Verpressungselements 12 und des Kontaktelements 35 des Dichtbolzens 11 entlang der Achse 16 der Hochdruckabdichtung 1.

Durch die Abdichtung des Bundes 18 gegenüber dem Körper 3, wie es anhand der Fig. 4 im Detail beschrieben ist, ist eine erste hochdruckbeständige Abdichtung gebildet. Ferner ist eine zweite hochdruckbeständige Abdichtung durch die formschlüssige Verbindung zwischen dem schrägverzahnten Profil 14 der Hülse 9 und dem Körper 3 gebildet. Diese beiden Abdichtungen gewährleisten eine zuverlässige Funktion der Hochdruckabdichtung 1, um ein Austreten des in dem Ventilraum 40 vorgesehenen, unter hohem Druck stehenden Brennstoffs aus dem Ventilgehäuse 37 zu verhindern. Dabei können auch mehrere Hochdruckabdichtungen 1 vorgesehen sein, um beispielsweise Messsignale aus dem Inneren des Ventilgehäuses 37 zu dem Steuergerät 44 oder dergleichen zu führen.

## Patentansprüche

1. Hochdruckabdichtung (1), insbesondere Hochdruckabdichtung für B.rennstoffeinspritzventile, zur Abdichtung einer in
einem Körper (3) vorgesehenen Bohrung (4), mit einer Hülse (9), die an einer Außenseite zumindest abschnittsweise ein schrägverzahntes Profil (14) aufweist, und mit einem Verpressungselement (12), wobei die Hülse (9) von einer ersten Seite (6) in die Bohrung (4) eingesetzt ist,
**dadurch gekennzeichnet, dass**
die Hochdruckabdichtung einen Dichtbolzen (11) aufweist mit zumindest einer Sackbohrung (19), wobei der Dichtbolzen (11) von einer der ersten Seite (6) gegenüberliegenden zweiten Seite (7) in die Hülse (9) eingebracht ist, wobei ein Außendurchmesser (c) des Verpressungselements (12) größer ist als ein Innendurchmesser (b) der Sackbohrung (19) des Dichtbolzens (11), wobei das Verpressungselement (12) in die Sackbohrung (19) des Dichtbolzens (11) eingepresst ist, so dass zumindest ein Formschluss zwischen dem schrägverzahnten Profil (14) der Hülse (9) und dem Körper (3) im Bereich der Bohrung (4) gebildet ist, und wobei ein Bund (18) des Dichtbolzens (11) an der zweiten Seite (7) zumindest mittelbar gegen den Körper (3) gepresst ist.

2. Hochdruckabdichtung nach Anspruch 1,
**dadurch gekennzeichnet,**
**dass** das Verpressungselement (12) als kugelförmiges Verpressungselement (12) ausgestaltet ist.

3. Hochdruckabdichtung nach Anspruch 1,
**dadurch gekennzeichnet,**
**dass** das Verpressungselement (12) einen tonnenförmigen Verpressungskörper (42), der in die Sackbohrung (19) eingepresst ist, und ein Kontaktelement (43) aufweist.

4. Hochdruckabdichtung nach Anspruch 3,
**dadurch gekennzeichnet,**
**dass** das Kontaktelement (43) als stabförmiger Kontaktstecker ausgestaltet ist.

5. Hochdruckabdichtung nach einem der Ansprüche 1 bis 4,
**dadurch gekennzeichnet,**
**dass** ein elektrisch isolierendes Isoliermittel (25) vorgesehen ist, das den Dichtbolzen (11) gegenüber dem Körper (3) elektrisch isoliert.

6. Hochdruckabdichtung nach Anspruch 5,
**dadurch gekennzeichnet,**
**dass** das Isoliermittel aus einer elektrisch isolierenden Beschichtung (25) gebildet ist, die zumindest teilweise auf den Dichtbolzen (11) aufgebracht ist.

7. Hochdruckabdichtung nach Anspruch 6,
**dadurch gekennzeichnet,**
**dass** die elektrisch isolierende Beschichtung (25) zumindest in einem Dichtbereich (31) eine Schichtdicke (h) aufweist, die nicht größer ist als eine Extrusionsgrenzdicke.

8. Hochdruckabdichtung nach einem der Ansprüche 1 bis 7,
**dadurch gekennzeichnet,**
**dass** der Bund (18) des Dichtbolzens (11) eine Dichtkante (30) aufweist, an der der Dichtbolzen (11) zumindest mittelbar gegen den Körper (3) gepresst ist.

9. Hochdruckabdichtung nach einem der Ansprüche 1 bis 8,
**dadurch gekennzeichnet,**
**dass** der Dichtbolzen (11) ein Kontaktelement (35) aufweist.

10. Hochdruckabdichtung nach Anspruch 9,
**dadurch gekennzeichnet,**
**dass** das Kontaktelement (35) durch eine Sackbohrung gebildet ist.

11. Hochdruckabdichtung nach Anspruch 9,
**dadurch gekennzeichnet,**
**dass** das Kontaktelement (35) als stabförmiger Kontaktstecker ausgestaltet ist.

12. Hochdruckabdichtung nach einem der Ansprüche 1 bis 11,
**dadurch gekennzeichnet,**
**dass** die in dem Körper (3) vorgesehene Bohrung (4) als Stufenbohrung ausgestaltet ist, wobei die Hülse (9) zumindest im Wesentlichen bis zu einer Stufe (5) der Stufenbohrung in die Stufenbohrung eingesetzt ist.

13. Brennstoffeinspritzventil (2), insbesondere Injektor für Brennstoffeinspritzanlagen von luftverdichtenden, selbstzündenden Brennkraftmaschinen, mit einer in einem Ventilgehäuse (37) angeordneten Betätigungseinrichtung (38), wobei zumindest die Betätigungseinrichtung (38) über eine Hochdruckabdichtung (1) nach einem der Ansprüche 1 bis 12 mit einem Steuergerät (44) verbindbar ist.

14. Brennstoffeinspritzventil nach Anspruch 13,
**dadurch gekennzeichnet,**
**dass** der Körper (13), in dem die durch die Hochdruckabdichtung (1) abgedichtete Bohrung (4) vorgesehen ist, in das Ventilgehäuse (37) eingesetzt, mit dem Ventilgehäuse (37) stoffschlüssig verbunden oder einstückig mit dem Ventilgehäuse (37) ausgebildet ist.

## Claims

1. High-pressure seal (1), in particular high-pressure seal for fuel injection valves, for sealing off a bore (4) provided in a body (3), having a sleeve (9) which has a helically toothed profile (14) on an outer side at least in sections, and having a compression element (12), wherein the sleeve (9) is inserted into the bore (4) from a first side (6),
**characterized in that**
the high-pressure seal has a sealing pin (11) with at least one blind bore (19), wherein the sealing pin (11) is introduced into the sleeve (9) from a second side (7) situated opposite the first side (6), wherein an outer diameter (c) of the compression element (12) is greater than an inner diameter (b) of the blind bore (19) of the sealing pin (11), wherein the compression element (12) is pressed into the blind bore (19) of the sealing pin (11) such that at least a positively locking action is generated between the helically toothed profile (14) of the sleeve (9) and the body (3) in the region of the bore (4), and wherein a collar (18) of the sealing pin (11) is pressed at least indirectly against the body (3) at the second side (7).

2. High-pressure seal according to Claim 1,
**characterized**
**in that** the compression element (12) is in the form of a spherical compression element (12).

3. High-pressure seal according to Claim 1,
**characterized**
**in that** the compression element (12) has a barrel-shaped compression body (42), which is pressed into the blind bore (19), and a contact element (43).

4. High-pressure seal according to Claim 3,
**characterized**
**in that** the contact element (43) is in the form of a bar-shaped contact plug.

5. High-pressure seal according to one of Claims 1 to 4,
**characterized**
**in that** an electrically insulating insulation means (25) is provided which electrically insulates the sealing pin (11) with respect to the body (3).

6. High-pressure seal according to Claim 5,
**characterized**
**in that** the insulation means is formed from an electrically insulating coating (25) which is applied to at least parts of the sealing pin (11).

7. High-pressure seal according to Claim 6,
**characterized**
**in that** the electrically insulating coating (25) has, at least in a sealing region (31), a layer thickness (h) which is no greater than an extrusion limit thickness.

8. High-pressure seal according to one of Claims 1 to 7,
**characterized**
**in that** the collar (18) of the sealing pin (11) has a sealing edge (30) at which the sealing pin (11) is pressed at least indirectly against the body (3).

9. High-pressure seal according to one of Claims 1 to 8,
**characterized**
**in that** the sealing pin (11) has a contact element (35).

10. High-pressure seal according to Claim 9,
**characterized**
**in that** the contact element (35) is formed by a blind bore.

11. High-pressure seal according to Claim 9,
**characterized**
**in that** the contact element (35) is in the form of a bar-shaped contact plug.

12. High-pressure seal according to one of Claims 1 to 11,
**characterized**
**in that** the bore (4) provided in the body (3) is in the form of a stepped bore, wherein the sleeve (9) is inserted into the stepped bore at least substantially as far as a step (5) of the stepped bore.

13. Fuel injection valve (2), in particular injector for fuel injection systems of air-compressing, autoignition internal combustion engines, having an actuating device (38) arranged in a valve housing (37), wherein at least the actuating device (38) can be connected to a control unit (44) via a high-pressure seal (1) according to one of Claims 1 to 12.

14. Fuel injection valve according to Claim 13,
**characterized**
**in that** the body (13) in which the bore (4) which is sealed off by the high-pressure seal (1) is provided is inserted into the valve housing (37), cohesively connected to the valve housing (37) or formed integrally with the valve housing (37).

## Revendications

1. Joint haute pression (1), en particulier joint haute pression pour des soupapes d'injection de carburant, pour réaliser l'étanchéité d'un alésage (4) prévu dans un corps (3), comprenant une douille (9) qui présente sur un côté extérieur au moins en partie un profilé denté oblique (14), et un élément de pressage (12), la douille (9) étant insérée dans l'alésage (4) depuis un premier côté (6),
**caractérisé en ce que**
le joint haute pression présente un goujon d'étanchéité (11) avec au moins un alésage borgne (19), le boulon d'étanchéité (11) étant introduit dans la douille (9) depuis un deuxième côté (7) opposé au premier côté (6), un diamètre extérieur (c) de l'élément de pressage (12) étant supérieur à un diamètre intérieur (b) de l'alésage borgne (19) du goujon d'étanchéité (11), l'élément de pressage (12) étant pressé dans l'alésage borgne (19) du boulon d'étanchéité (11), de telle sorte qu'au moins un engagement par coopération de forme entre le profilé denté oblique (14) de la douille (9) et le corps (3) soit formé dans la région de l'alésage (4), et un épaulement (18) du goujon d'étanchéité (11) étant pressé au niveau du deuxième côté (7) au moins de manière indirecte contre le corps (3).

2. Joint haute pression selon la revendication 1,
**caractérisé en ce que**
l'élément de pressage (12) est réalisé sous forme d'élément de pressage en forme de bille (12).

3. Joint haute pression selon la revendication 1,
**caractérisé en ce que**
l'élément de pressage (12) présente un corps de pressage (42) en forme de tonneau, qui est pressé dans l'alésage borgne (19), et un élément de contact (43).

4. Joint haute pression selon la revendication 3,
**caractérisé en ce que**
l'élément de contact (43) est réalisé sous forme de connecteur de contact en forme de barre.

5. Joint haute pression selon l'une quelconque des revendications 1 à 4,
**caractérisé en ce**
**qu'**un moyen d'isolation électriquement isolant (25) est prévu, lequel isole électriquement le goujon d'étanchéité (11) par rapport au corps (3).

6. Joint haute pression selon la revendication 5,
**caractérisé en ce que**
le moyen d'isolation est formé d'un revêtement électriquement isolant (25), qui est appliqué au moins en partie sur le goujon d'étanchéité (11).

7. Joint haute pression selon la revendication 6,
**caractérisé en ce que**
le revêtement électriquement isolant (25) présente une épaisseur de couche (h) au moins dans une région d'étanchéité (31) qui n'est pas supérieure à une épaisseur limite d'extrusion.

8. Joint haute pression selon l'une quelconque des revendications 1 à 7,
**caractérisé en ce que**
l'épaulement (18) du goujon d'étanchéité (11) présente une arête d'étanchéité (30) au niveau de laquelle le goujon d'étanchéité (11) est pressé au moins de manière indirecte contre le corps (3).

9. Joint haute pression selon l'une quelconque des revendications 1 à 8,
**caractérisé en ce que**
le goujon d'étanchéité (11) présente un élément de contact (35).

10. Joint haute pression selon la revendication 9,
**caractérisé en ce que**
l'élément de contact (35) est formé par un alésage borgne.

11. Joint haute pression selon la revendication 9,
**caractérisé en ce que**
l'élément de contact (35) est réalisé sous forme de connecteur de contact en forme de barre.

12. Joint haute pression selon l'une quelconque des revendications 1 à 11,
**caractérisé en ce que**
l'alésage (4) prévu dans le corps (3) est réalisé sous forme d'alésage étagé, la douille (9) étant insérée dans l'alésage étagé au moins sensiblement jusqu'à un étage (5) de l'alésage étagé.

13. Soupape d'injection de carburant (2), en particulier injecteur pour des installations d'injection de carburant de moteurs à combustion interne à auto-allumage et compression d'air, comprenant un dispositif d'actionnement (38) disposé dans un boîtier de soupape (37), au moins le dispositif d'actionnement (38) pouvant être connecté à un appareil de commande (44) par le biais d'un joint haute pression (1) selon l'une quelconque des revendications 1 à 12.

14. Soupape d'injection de carburant selon la revendication 13,
**caractérisée en ce que**
le corps (13), dans lequel est prévu l'alésage (4) étanchéifié par le joint haute pression (1), est inséré dans le boîtier de soupape (37), est connecté par engagement par liaison de matière au boîtier de soupape (37), ou est réalisé d'une seule pièce avec le boîtier de soupape (37).
